# EUROPÄISCHE PATENTSCHRIFT

(11) **EP 1 166 308 B1**
(45) Veröffentlichungstag und Bekanntmachung des Hinweises auf die Patenterteilung: **18.12.2002**
(21) Anmeldenummer: 00916931.9
(22) Anmeldetag: 11.03.2000
(51) Int. Cl.: H01H 87/00

(54) **SELBSTERHOLENDE STROMBEGRENZUNGSEINRICHTUNG MIT FLÜSSIGMETALL**
SELF-REGENERATING LIQUID METAL CURRENT LIMITER
DISPOSITIF LIMITEUR DE COURANT A REGENERATION AUTOMATIQUE CONTENANT DU METAL LIQUIDE

(30) Priorität: 29.03.1999 DE 19914147
(43) Veröffentlichungstag der Anmeldung: 02.01.2002
(73) Patentinhaber: Moeller GmbH, 53115 Bonn (DE)
(72) Erfinder: KREMERS, Wolfgang, D-53229 Bonn (DE); KRÄTZSCHMAR, Andreas, D-53121 Bonn (DE); BERGER, Frank, D-53913 Swistal-Miel (DE)
(86) Internationale Anmeldenummer: EP0002202
(87) Internationale Veröffentlichungsnummer: WO00058987

(56) Entgegenhaltungen:
- DE-A- 2 652 506
- DE-C- 373 009
- SU-A- 922 911

## Beschreibung

### Technisches Gebiet

Die Erfindung betrifft eine selbsterholende Strombegrenzungseinrichtung mit Flüssigmetall, enthaltend Elektroden aus Festmetall zum Anschließen an einen zu schützenden Stromkreis und mehrere mit Flüssigmetall teilweise aufgefüllte, zwischen den Elektroden hintereinander liegende Verdichterräume, die durch druckfeste Isolierkörper und durch diese gehaltene isolierende Zwischenwände mit Verbindungskanälen gebildet werden.

### Stand der Technik

Aus der Druckschrift SU 922 911 A ist eine selbsterholende Strombegrenzungseinrichtung bekannt, die zwei Elektroden aus Festmetall enthält, die durch als druckfestes Isoliergehäuse ausgebildete erste Isolierkörper getrennt sind. Innerhalb des Isoliergehäuses sind durch isolierende Zwischenwände und dazwischen angeordnete zweite Isolierkörper, die als ringförmige Dichtscheiben ausgeführt sind, mit Flüssigmetall teilweise aufgefüllte, hintereinander liegende Verdichterräume ausgebildet, die untereinander über mit Flüssigmetall ausgefüllte, außermittig angeordnete Verbindungskanäle der Zwischenwände verbunden sind. Damit besteht im Normalbetrieb über das Flüssigmetall eine durchgehende innere leitende Verbindung zwischen den Elektroden. Im Strombegrenzungsfall wird infolge der hohen Stromdichte das Flüssigmetall aus den Verbindungskanälen verdrängt. Damit ist die elektrische Verbindung der Elektroden über das Flüssigmetall unterbrochen, was zur Begrenzung des Kurzschlußstromes führt. Nach Abschaltung oder Beseitigung des Kurzschlusses füllen sich die Verbindungskanäle wieder mit Flüssigmetall, worauf die Strombegrenzungseinrichtung erneut betriebsbereit ist. In der Druckschrift DE 40 12 385 A1 wird eine Strombegrenzungseinrichtung mit nur einem Verdichterraum beschrieben und als Medium über dem Flüssigkeitsspiegel Vakuum, Schutzgas oder eine isolierende Flüssigkeit erwähnt. Eine bekannte Strombegrenzungseinrichtung nach Druckschrift SU 1 094 088 A ist mit Zwischenwänden, in denen mehrere Verbindungskanäle konzentrisch um die Längsachse ausgebildet sind, sowie mit zwischen den Zwischenwänden angeordneten kupfernen Trennwänden, die zwecks Kühlung des Flüssigmetalls nach außen geführt sind, ausgestattet. Diese Strombegrenzungseinrichtung erlaubt Gebrauchslagen bei Drehungen bis zu 360° um die horizontale Längsachse und Neigungen bis zu 50° gegenüber der Horizontalen, was allerdings nur in Verbindung mit den in nachteiliger Weise potentialbehafteten Trennwänden ermöglicht wird, wobei wegen dieser Trennwände die Verdichterräume in aufwendiger Weise einzeln mit Flüssigmetall zu füllen sind.

Um die eingangs genannten Strombegrenzungseinrichtungen für verschiedene Anwendungsfälle nutzen zu können, müssen sie dahingehend unterschiedlich ausgelegt sein, daß sie bei einer vom Anwendungsfall abhängigen mehr oder weniger kurzzeitigen Überlastung nicht ansprechen. So dürfen z.B. Strombegrenzungseinrichtungen in Verbindung mit Generatoren nicht bei einem kurzzeitigen Überlaststrom, der das 2...6fache des Nennstromes beträgt, oder in Verbindung mit Motoren schlechter Eisenqualität oder Transformatoren nicht bei einem kurzzeitigen Überlaststrom, der das 6...18fache des Nennstromes beträgt, ansprechen, sondern dies erst bei einem demgegenüber höheren Kurzschlußstrom tun. Daher besteht bisher das nachteilige Erfordemis, herstellerseitig eine erhebliche Anzahl von Strombegrenzungseinrichtungen anzubieten, um eine geeignete Auswahl hinsichtlich der anwenderseitigen Gegebenheiten zu erlauben.

Nach DE-PS 373 009 ist ein Schalter, bei welchem die Kontaktgebung durch das Innere teilweise ausfüllende Flüssigmetall erfolgt und der Schaltkörper mit einer das Flüssigmetall unterteilenden gelochten Trennwand versehen. Die Verbindungskanäle in der Trennwand sind auf einem gegenüber der Längsachse des Schalters konzentrischen Teilkreis gleichmäßig angeordnet. Die beiden Teile des Flüssigmetalls sind durch einen einstellbaren Kanalquerschnitt verbunden, wobei die Einstellung durch Verdrehen um die Längsachse des Schalters erfolgt. Nach Durchgang einer bestimmten Strommenge verdampft das Flüssigmetall im Kanal und unterbricht den Strom, während gleichzeitig ein mit dem Kanal in Reihe geschalteter Auslösemagnet den Schalter in die nichtleitende Ausgangsstellung zurückkehren läßt, so daß erst nach einer neuen, von außen zu betätigender Verdrehung die Wiederbereitschaft des Schalters erreicht wird. Diese Lösung muß zum einen nach dem Auftreten des Strombegrenzungsfalles mit äußeren Mitteln in die Betriebstellung zurückgesetzt werden. Zum anderen ist durch die gleichmäßig konzentrischen Anordnung. Zum anderen sind zum Einstellen eines bestimmten Ansprechstromes Regulierungsmittel, beispielsweise eine Regelschraube erforderlich.

### Darstellung der Erfindung

Der Erfindung liegt daher die Aufgabe zugrunde, eine Strombegrenzungseinrichtung anzugeben, die in einfach zu handhabender und in sicher zu reproduzierender Weise auf ein gewünschtes Strombegrenzungsverhalten, d.h. insbesondere hinsichtlich des Ansprechstromes, wenigstens annähernd optimal anzupassen ist.

Ausgehend von einer Strombegrenzungseinrichtung der eingangs genannten Art wird die Aufgabe erfindungsgemäß durch die kennzeichnenden Merkmale des unabhängigen Anspruches gelöst, während den abhängigen Ansprüchen vorteilhafte Weiterbildungen der Erfindung zu entnehmen sind.

Durch die bewußte Montage der Strombegrenzungseinrichtung in unterschiedlichen Gebrauchslagen paßt sich das Flüssigmetall aufgrund seiner fluiden Eigenschaften an die dann jeweils entstandene innere Raumgeometrie der Strombegrenzungseinrichtung an. Es wurde gefunden, daß sich die Größe des Ansprechstromes bei im übrigen gleichen Voraussetzungen mit zunehmender Füllstandshöhe des Flüssigmetalls über den Verbindungskanälen erhöht.

Je nach Gestaltung und Anordnung der Verbindungskanäle ergeben sich unterschiedliche Eintauchtiefen und bzw. oder eine unterschiedliche Anzahl für unterhalb des Flüssigkeitsspiegels befindliche Verbindungskanäle.

Eine besondere Weiterbildung der Erfindung besteht darin, daß in einer der Gebrauchslagen alle Verbindungskanäle oberhalb des Flüssigkeitsspiegels angeordnet sind. Durch Verschwenken in diese Gebrauchslage aus einer anderen Gebrauchslage bzw. umgekehrt wirkt die Strombegrenzungseinrichtung zusätzlich als Aus- bzw. Einschalter.

Es ist von Vorteil, wenn die Strombegrenzungseinrichtung mit ihren Gebrauchslagen zugeordneten Anzeigemitteln versehen ist, die eine eindeutige Auskunft über die Strombegrenzungscharakteristik der jeweiligen Gebrauchslage geben.

GalnSn-Legierungen als zu verwendendes Flüssigmetall sind einfach zu handhaben durch ihre physiologische Unbedenklichkeit. Eine Legierung aus 660 Gewichtsanteilen Gallium, 205 Gewichtsanteilen Indium und 135 Gewichtsanteilen Zinn ist bei Normaldruck von 10°C bis 2000°C flüssig und besitzt eine ausreichende elektrische Leitfähigkeit.

### Kurze Beschreibung der Zeichnungen

Weitere Einzelheiten und Vorteile der Erfindung ergeben sich aus dem folgenden, anhand von Figuren erläuterten Ausführungsbeispiel. Es zeigen
- Figur 1:: eine erfindungsgemäße Strombegrenzungseinrichtung im Längsschnitt;
- Figur 2:: die Strombegrenzungseinrichtung in verschiedenen Gebrauchslagen, jeweils im Querschnitt A-A nach Fig. 1.

### Bester Weg zur Ausführung der Erfindung

Nach Fig. 1 enthält die Strombegrenzungseinrichtung 10 zu beiden Seiten je eine Elektrode 1 aus Festmetall, vorzugsweise Kupfer, die quaderförmig mit quadratischem Querschnitt ausgebildet ist und in einen äußeren Anschlußleiter 2 übergeht. Zwischen den Elektroden 1 befinden sich mehrere Verdichterräume 4, die durch eine entsprechende Anzahl von ringförmigen Dichtscheiben 11 sowie von isolierenden Zwischenwänden 12 gebildet werden. Durch ein Formgehäuse 5 werden die Elektroden 1, die Dichtscheiben 11 und die Zwischenwände 12 gehalten, wobei bekannte Mittel zum Abdichten der Verdichterräume 4 und zum kraftschlüssigen Verbinden der im Formgehäuse 5 gelagerten Elemente 1, 11 und 12 vorgesehen, jedoch aus Gründen der Übersichtlichkeit nicht dargestellt sind. Die Mittel zum Abdichten können beispielsweise Dichtringe zwischen den Dichtscheiben 11 und den Zwischenwänden 12 bzw. Elektroden 1 sein. Die Mittel zum kraftschlüssigen Verbinden sind beispielsweise durchgehende Spannschrauben entlang der beiden Linien 3. Die beiden äußeren Verdichterräume 4 werden seitlich jeweils durch eine der Elektroden 1 sowie durch eine Zwischenwand 12 begrenzt. Die inneren Verdichterräume 4 werden seitlich jeweils durch zwei Zwischenwände 12 begrenzt. Das aus zwei gleichartige Halbschalen 51 bestehende Formgehäuse 5 und die Dichtscheiben 11 sind druckfeste erste bzw. zweite Isolierkörper. Alle Verdichterräume 4 sind teilweise mit einem Flüssigmetall 7, beispielsweise einer GalnSn-Legierung, ausgefüllt. Oberhalb des Flüssigkeitsspiegels 71 befindet sich in diesem Beispiel Vakuum oder ein Schutzgas. Die Zwischenwände 12 sind mit Verbindungskanälen 81 bis 84 versehen. Wenn mindestens einer der Verbindungskanäle 81 bis 84 ebenfalls mit Flüssigmetall 7 gefüllt ist, besteht zwischen den Elektroden 1 eine durchgehende elektrisch leitende Verbindung.

Nach Fig. 2 sind die Zwischenwände 12 jeweils mit vier Verbindungskanälen 81 bis 84 versehen. Die horizontal verlaufende Längsachse 6 der Strombegrenzungseinrichtung 10 erstreckt sich senkrecht zu den Zwischenwänden 12. Die Verbindungskanäle 81, 82, 83 und 84 sind nicht alle konzentrisch bezüglich der Längsachse 6 angeordnet. Die Strombegrenzungseinrichtung 10 hat nach Fig. 2a bis Fig. 2d vier verschiedene Gebrauchslagen, die sich nacheinander durch Verdrehen der Strombegrenzungseinrichtung 10 um jeweils 90° um ihre Längsachse 6 ergeben. In den Gebrauchslagen nach Fig. 2a bis Fig. 2c weisen die vom Flüssigmetall 7 erfaßten Verbindungskanäle 81, 82 bzw. 83 bzw. 84 jeweils unterschiedliche Eintauchtiefen t1 bzw. t2 bzw. t3 bezüglich des Flüssigkeitsspiegels 71 - und zwar in abnehmender Reihenfolge - auf. In der Gebrauchslage nach Fig. 2a werden die zwei Verbindungskanäle 81 und 82 vom Flüssigmetall 7 erfaßt. In der Gebrauchslage nach Fig. 2b bzw. nach Fig. 2c wird jeweils ein Verbindungskanal, nämlich der Verbindungskanal 83 bzw. der Verbindungskanal 84, vom Flüssigmetall 7 erfaßt. In der Gebrauchslage nach Fig. 2d wird keiner der Verbindungskanäle 81 bis 84 vom Flüssigmetall 7 erfaßt. Durch die unterschiedlichen Eintauchtiefen t1 bis t3 und die unterschiedliche Anzahl der vom Flüssigmetall 7 erfaßten Verbindungskanäle 81 bis 84 in den vier dargestellten Gebrauchslagen werden vier unterschiedliche Charakteristiken für ein und dieselbe Strombegrenzungseinrichtung 10 erreicht. So nimmt beispielsweise die Strombegrenzungseinrichtung 10 in den einzelnen Gebrauchslagen eine Strombegrenzungscharakteristik ein, die in
- Fig. 2a mit einem Nennstromfaktor von sechs bis vierzehn für den Motorschutz,
- Fig. 2b mit einem Nennstromfaktor von sechs bis zwölf für den Kabel- und Anlagenschutz,
- Fig. 2c mit einem Nennstromfaktor von zwei bis sechs für den Generatorschutz und
- Fig. 2d mangels eines mit Flüssigmetall 7 gefüllten Verbindungskanals für eine ständig stromunterbrochene AUS-Stellung
geeignet ist.

Die vorliegende Erfindung ist nicht auf die vorstehend beschriebenen Ausführungsformen beschränkt, sondern umfaßt auch alle im Sinne der Erfindung gleichwirkenden Ausführungsformen. So lassen sich beispielsweise durch die Verwendung von Verbindungskanälen mit unterschiedlichen Kanaldurchmessem die Strombegrenzungscharakteristiken in den verschiedenen Gebrauchslagen weitergehend abwandeln. Kennzeichnungen an den Außenwänden des Formgehäuses 5 können zur eindeutigen Zuordnung einer Strombegrenzungscharakteristik zu der jeweiligen Gebrauchslage nach Fig. 2a bis Fig. 2c sowie der AUS-Stellung zu der Gebrauchslage nach Fig. 2d dienen.

## Patentansprüche

1. Selbsterholende Strombegrenzungseinrichtung mit Flüssigmetall, enthaltend Elektroden (1) aus Festmetall zum Anschließen an einen zu schützenden Stromkreis und mehrere mit Flüssigmetall (7) teilweise aufgefüllte, zwischen den Elektroden (1) hintereinander liegende Verdichterräume (4), die durch druckfeste Isolierkörper (5; 11) und mehrere durch diese gehaltene isolierende Zwischenwände (12) mit Verbindungskanälen (81; 82; 83; 84) gebildet werden, **dadurch gekennzeichnet,**
- **daß** die Zwischenwände (12) jeweils mit mehreren Verbindungskanälen (81 ... 84) versehen sind, die nicht durchgängig konzentrisch bezüglich der sich senkrecht zu den Zwischenwänden (12) erstreckenden Längsachse (6) der Strombegrenzungseinrichtung (10) angeordnet sind, und
- **daß** die Strombegrenzungseinrichtung (10) derart ausgebildet ist, daß sie verschiedene Gebrauchslagen, die sich durch Verdrehen der Strombegrenzungseinrichtung (10) um ihre im wesentlichen horizontal verlaufende Längsachse (6) ergeben, zuläßt.

2. Selbsterholende Strombegrenzungseinrichtung nach Anspruch 1, **dadurch gekennzeichnet, daß** in mindestens zwei verschiedenen Gebrauchslagen die jeweils vom Flüssigmetall (7) erfaßten Verbindungskanäle (81, 82; 83; 84) unterschiedliche Eintauchtiefen (t1; t2; t3) bezüglich des Flüssigkeitsspiegels (71) aufweisen.

3. Selbsterholende Strombegrenzungseinrichtung nach Anspruch 1 oder 2, **dadurch gekennzeichnet, daß** in mindestens zwei verschiedenen Gebrauchslagen eine unterschiedliche Anzahl von Verbindungskanälen (81, 82; 83; 84) vom Flüssigmetall (7) erfaßt wird.

4. Selbsterholende Strombegrenzungseinrichtung nach einem der vorstehenden Ansprüche, **dadurch gekennzeichnet, daß** in einer von mehreren Gebrauchslagen keiner der Verbindungskanäle (81 ... 84) vom Flüssigmetall (7) erfaßt wird.

5. Selbsterholende Strombegrenzungseinrichtung nach einem der vorstehenden Ansprüche, **gekennzeichnet durch** die Strombegrenzungscharakteristiken kennzeichnende Anzeigemittel der verschiedenen Gebrauchslagen.

6. Strombegrenzungseinrichtung nach einem der vorstehenden Ansprüche, **dadurch gekennzeichnet, daß** das Flüssigmetall (7) eine GalnSn-Legierung ist.

## Claims

1. Self-recovering liquid metal current-limiting device including solid-metal electrodes (1), for connection to an electric circuit to be protected, and several compression spaces (4), which are partially filled with liquid metal (7) and arranged one behind the other between the electrodes (1) and which are formed by pressure-resistant insulating bodies (5; 11) and several insulating partitions (12) which are supported by said insulating bodies and which are provided with connecting channels (81; 82; 83; 84),
**characterized in that**
- the partitions (12) each have several connecting channels (81 ... 84) which are not generally arranged concentrically with respect to the longitudinal axis (6) of the current-limiting device (10) the axis extending in a direction perpendicular to the partitions (12), and
- **in that** the current-limiting device (10) is designed in such a way as to enable various positions of use which are achieved by turning the current-limiting device (10) about its longitudinal axis (6) which extends in an essentially horizontal direction.

2. Self-recovering current-limiting device according to Claim 1, **characterized in that** in at least two different positions of use the respective connecting channels (81, 82; 83; 84) which are reached by the liquid metal (7) have different depths of immersion (t1; t2; t3) with respect to the liquid level (71).

3. Self-recovering current-limiting device according to Claim 1 or 2, **characterized in that** in at least two different positions of use, a different number of connecting channels (81, 82; 83; 84) is reached by the liquid metal (7).

4. Self-recovering current-limiting device according to one of the preceding claims, **characterized in that** in one of several positions of use, none of the connecting channels (81 ... 84) is reached by the liquid metal (7).

5. Self-recovering current-limiting device according to one of the preceding claims, **characterized by** indicating means which indicate the current-limiting characteristics of the different positions of use.

6. Self-recovering current-limiting device according to one of the preceding claims, **characterized in that** the liquid metal (8) is a GalnSn alloy.

## Revendications

1. Dispositif limiteur de courant à régénération automatique contenant du métal liquide, contenant des électrodes (1) en métal solide, pour raccordement à un circuit électrique à protéger et plusieurs espaces de compresseur (4) situés l'un derrière l'autre entre les électrodes (1) et partiellement remplis d'un métal liquide (7), qui sont formés par des corps isolants (5; 11) résistants à la pression et par plusieurs parois intermédiaires isolantes (12) maintenues par lesdits corps isolants et dotées de canaux de liaison (81; 82; 83; 84), **caractérisé en ce que**
- les parois intermédiaires (12) présentent plusieurs canaux de liaison (81 ... 84) chaque fois, qui ne sont pas tous disposés de manière concentrique par rapport à l'axe longitudinal (6) du dispositif limiteur de courant (10), ledit axe étant perpendiculaire aux parois intermédiaires (12), et
- que le dispositif limiteur de courant (10) est conçu de telle manière qu'il permet de différentes positions d'utilisation résultant d'une rotation du dispositif limiteur de courant (10) autour de son axe longitudinal (6) qui est sensiblement horizontal.

2. Dispositif limiteur de courant à régénération automatique suivant la revendication 1, **caractérisé en ce que,** dans au moins deux positions d'utilisation différentes, les canaux de liaison (81 ; 82 ; 83 ; 84) respectifs qui sont remplis avec le métal liquide (7) présentent de différentes profondeurs d'immersion (t1 ; t2 ; t3) par rapport au niveau liquide (71).

3. Dispositif limiteur de courant à régénération automatique suivant la revendication 1 ou 2, **caractérisé en ce que,** dans au moins deux positions d'utilisation différentes, un nombre différent de canaux de liaison (8 ; 82 ; 83 ; 84) sont atteints par le métal liquide (7).

4. Dispositif limiteur de courant à régénération automatique suivant l'une quelconque des revendications précédentes, **caractérisé en ce que,** dans l'une de plusieurs positions d'utilisation, aucun des canaux de liaison (81 ... 84) n'est atteint par le métal liquide (7).

5. Dispositif limiteur de courant à régénération automatique suivant l'une quelconque des revendications précédentes, **caractérisé par** des moyens indicateurs indiquant les caractéristiques de limitation de courant des différentes positions d'utilisation.

6. Dispositif limiteur de courant à régénération automatique suivant l'une quelconque des revendications précédentes, **caractérisé en ce que** le métal liquide (7) est un alliage GaInSn.
